# EUROPÄISCHE PATENTSCHRIFT

(11) **EP 2 908 294 B1**
(45) Veröffentlichungstag und Bekanntmachung des Hinweises auf die Patenterteilung: **15.12.2021**
(21) Anmeldenummer: 14155205.9
(22) Anmeldetag: 14.02.2014
(51) Int. Cl.: G07D 3/16, G07D 9/00

(54) **Münzsortiereinrichtung mit Überlaufauffangeinrichtung**
Coin-sorting device with overflow catchment device
Dispositif de tri de pièces de monnaie avec dispositif de collecte de débordement

(43) Veröffentlichungstag der Anmeldung: 19.08.2015
(73) Patentinhaber: Wincor Nixdorf International GmbH, 33106 Paderborn (DE)
(72) Erfinder: Laufhütte, Harald, 42579 Heiligenhaus (DE); Eick, Eckhard, 33106 Paderborn (DE); Trumpp, Erik, 82340 Feldafing (DE)

(56) Entgegenhaltungen:
- EP-A1- 2 680 236
- US-A- 4 558 711
- US-A- 4 558 712
- None

## Beschreibung

Die Erfindung betrifft eine Münzsortiereinrichtung zum Verarbeiten von Münzen nach dem Oberbegriff des Anspruchs 1 sowie ein Verfahren zum Betreiben einer solchen Münzsortiereinrichtung.

Eine derartige Münzsortiereinrichtung umfasst eine Eingabeeinrichtung, in die Münzen zum Sortieren eingegeben werden können. Die Münzsortiereinrichtung umfasst weiter eine Sortiervorrichtung zum Sortieren von über die Eingabeeinrichtung eingegebenen Münzen, eine Mehrzahl von Aufnahmebehältern zum Aufbewahren von sortierten Münzen und eine Überlaufauffangeinrichtung zum Aufnehmen von Münzen nach einem Überlauf zumindest eines Aufnahmebehälters. Münzen können hierbei zum Wiedereingeben in die Eingabevorrichtung aus der Überlaufauffangeinrichtung entnommen und in einem Widereingabevorgang in die Eingabeeinrichtung wiedereingegeben werden. Eine Zähleinrichtung ist zum Zählen von in die Eingabeeinrichtung eingegebenen Münzen und von in die Überlaufauffangeinrichtung gelangenden Münzen ausgestaltet.

Mit einer solchen Münzsortiereinrichtung können Münzen sortiert und zur Weiterverwendung in sortierter Weise wieder ausgegeben werden. Über die Eingabeeinrichtung werden hierbei die Münzen in die Münzsortiereinrichtung eingegeben, mittels der Sortiervorrichtung sortiert und, abhängig von ihrer Denomination, in unterschiedliche Aufnahmebehälter befördert. So gelangen beispielsweise Ein-Euro-Münzen in einen für Ein-Euro-Münzen vorgesehenen Aufnahmebehälter, Zwei-Euro-Münzen gelangen in einen für Zwei-Euro-Münzen vorgesehenen Aufnahmebehälter usw. Über eine geeignete Ausgabeeinrichtung können die Münzen dann in sortierter Weise, beispielsweise in Münzrollen verpackt, wieder ausgegeben werden.

Ist ein Aufnahmebehälter voll, kommt es an diesem Aufnahmebehälter gegebenenfalls zu einem Überlauf, wenn weitere Münzen in diesen Aufnahmebehälter eingegeben werden sollen. Solche weitere Münzen gelangen in die Überlaufauffangeinrichtung, die solche Münzen aufnimmt, die aufgrund eines Überlaufs an den einzelnen Aufnahmebehältern nicht (mehr) aufgenommen werden können.

Unter einem Überlauf ist in diesem Zusammenhang zu versehen, dass an einem Aufnahmebehälter ein maximaler Füllstand erreicht ist, über den hinaus der Aufnahmebehälter nicht befüllt werden kann, so dass weitere Münzen nicht in den Aufnahmebehälter eingegeben werden können.

Bei einem aus der EP 2 525 330 A1 bekannten Münzsortiereinrichtung werden Münzen über eine Eingabeeinheit eingegeben und über eine Vereinzelungszentrifuge vereinzelt. Stromaufwärts der Vereinzelungszentrifuge ist eine Fördereinheit angeordnet. Stromabwärts der Vereinzelungszentrifuge befinden sich mehrere Aufnahmebehälter zur Aufbewahrung von Münzen, in die über eine Sortiereinheit Münzen zugeführt werden.

Bei einer aus der US 7,147,552 bekannten Münzsortiereinrichtung ist zum Vereinzeln von Münzen eine Fördereinrichtung in Form eines zweisträngigen Förderbandes vorgesehen, das eine Förderstrecke ausbildet, entlang derer Münzen aus einem Eingangsbehälter in eine Aufwärtsrichtung gefördert werden. In Abhängigkeit von einer Erkennung werden Münzen in eine Münzsammeleinrichtung befördert, wobei nicht als Münzen erkannte Gegenstände aussortiert und einem Nutzer zurückgegeben werden.

Die EP 2 680 236 A1 beschreibt eine Münzsortiereinrichtung, bei der Münzen über eine Eingabeeinrichtung eingegeben und über Sortiereinrichtungen hin zu Aufnahmebehältern geleitet werden können. Eine Sortiereinrichtung ist hierbei vorgesehen, um Überlaufmünzen, die nicht mehr an einem zugeordneten Aufnahmebehälter aufgenommen werden können, und Sammelmünzen, bei denen es sich um Münzen handelt, die gesammelt werden sollen, denen aber kein Aufnahmebehälter zugeordnet ist, hin zu einer Überlaufauffangeinrichtung zu leiten. Die Überlaufauffangeinrichtung kann aus der Vorrichtung entnommen werden, und aus der Überlaufauffangeinrichtung können Münzen über die Eingabeeinrichtung wieder in die Vorrichtung eingegeben werden.

Bei einer Münzsortiereinrichtung dieser Art können Münzen, die in die Überlaufauffangeinrichtung befördert worden sind, der Überlaufauffangeinrichtung wieder entnommen werden und über die Eingabeeinrichtung wiederum in die Münzsortiereinrichtung eingegeben werden. Haben sich die Aufnahmebehälter zwischenzeitlich geleert, so kann durch den erneuten Eingabevorgang eine Sortierung und Beförderung der Münzen in die jeweils zugeordneten Aufnahmebehälter erfolgen.

Die Überlaufauffangeinrichtung besteht herkömmlich in der Regel aus einem Auffangbehälter, in den hinein Münzen bei einem Überlauf eines Aufnahmebehälters fallen. Auf den Auffangbehälter kann beispielsweise über eine Schublade zugegriffen werden, so dass Münzen der Überlaufauffangeinrichtung entnommen und wiederum der Sortiervorrichtung zugeführt werden können.

Hierbei stellt sich das grundsätzliche Problem, dass eine nicht-autorisierte Entnahme von Münzen aus der Überlaufauffangeinrichtung zu verhindern ist, um eine Entwendung von Münzen zu verhindern. Ist es möglich, ohne jegliche Kontrolle auf die in dem Auffangbehälter enthaltenen Münzen zuzugreifen und kann insbesondere nicht kontrolliert werden, ob und in welchem Umfang Münzen aus dem Auffangbehälter entnommen werden, so kann eine unberechtigte Entnahme von Münzen aus der Überlaufauffangeinrichtung gegebenenfalls nicht vermieden werden.

Aufgabe der vorliegenden Erfindung ist es, eine Münzsortiereinrichtung sowie ein Verfahren zum Betreiben einer Münzsortiereinrichtung bereitzustellen, mit dem auf einfache, kostengünstige Weise die Sicherheit erhöht ist, insbesondere indem ein unbefugtes Entnehmen von Münzen aus der Überlaufauffangeinrichtung nicht ohne weiteres möglich ist.

Diese Aufgabe wird durch einen Gegenstand mit den Merkmalen des Anspruchs 1 gelöst.

Demnach ist zusätzlich eine Prüfeinrichtung vorgesehen, die ausgebildet ist zu prüfen, ob bei einem Wiedereingabevorgang die Anzahl der in die Eingabeeinrichtung wiedereingegebenen Münzen der Anzahl der aus der Überlaufauffangeinrichtung entnommenen Münzen entspricht.

Insbesondere kann vorgesehen sein, dass für einen Wiedereingabevorgang die in der Überlaufauffangeinrichtung befindlichen Münzen nur insgesamt aus der Überlaufauffangeinrichtung entnehmbar sind und ansonsten, z.B. wenn ein Nutzer nur einen Teil der in der Überlaufauffangeinrichtung befindlichen Münzen entnimmt, ein Warnhinweis oder Alarm erzeugt wird.

Die Prüfeinrichtung dient dazu zu prüfen, ob die Anzahl der wiedereingegebenen Münzen der Anzahl der aus der Überlaufauffangeinrichtung entnommenen Münzen entspricht. Stellt die Prüfeinrichtung fest, dass sämtliche der aus der Überlaufauffangeinrichtung entnommenen Münzen auch wieder in die Eingabeeinrichtung eingegeben werden, so ist sichergestellt, dass sämtliche entnommenen Münzen auch der Münzsortiereinrichtung wieder zugeführt und keine Münzen entwendet worden sind. Es wird somit in überprüfbarer Weise sichergestellt, dass sämtliche entnommenen Münzen vollständig auch wieder in die Eingabeeinrichtung eingegeben werden, so dass eine unbemerkte Entwendung von Münzen zumindest erschwert, wenn nicht gar unmöglich ist. Stellt die Prüfvorrichtung fest, dass die Anzahl der in die Eingabeeinrichtung wiedereingegebenen Münzen nicht der Anzahl der aus der Überlaufauffangeinrichtung entnommenen Münzen entspricht, so deutet dies auf eine (unberechtigte) Entwendung von Münzen hin, die entsprechend registriert und angezeigt und einem an der Münzsortiereinrichtung angemeldeten Nutzer zugeordnet werden kann.

Die Zähleinrichtung dient zum Zählen der in die Münzsortiereinrichtung gelangenden Münzen. Vorteilhafterweise ist die Zähleinrichtung dabei dazu ausgestaltet, die Bestände in der Münzsortiereinrichtung zu jedem Zeitpunkt zu erfassen und zu registrieren, so dass die Anzahl der Münzen in den unterschiedlichen Aufnahmebehältern und in der Überlaufauffangeinrichtung zu jedem Zeitpunkt bekannt sind.

Die Zähleinrichtung weist eine geeignete Sensorik zur Erfassung der Münzen auf. Die Zähleinrichtung und die Prüfeinrichtung können hierbei beispielsweise in Form einer Elektronik ineinander integriert sein und gegebenenfalls Bestandteil einer Steuereinrichtung zum Steuern der Münzsortiereinrichtung sein.

Die Überlaufauffangeinrichtung weist einen ersten Behälter und einen zweiten Behälter auf, die (abwechselnd) zum Auffangen von Münzen verwendet werden können.

Der zweite Behälter ist in oder an dem ersten Behälter anordbar, wobei die Überlaufauffangeinrichtung derart ausgestaltet ist, dass bei in oder an dem ersten Behälter angeordnetem, zweitem Behälter Münzen nach einem Überlauf zumindest eines Aufnahmebehälters in dem zweiten Behälter aufgefangen werden und der zweite Behälter mit darin aufgefangenen Münzen von dem ersten Behälter entnehmbar ist.

Die Überlaufauffangeinrichtung ist dazu ausgestaltet, dass bei nicht in oder an dem ersten Behälter angeordnetem, zweitem Behälter Münzen nach einem Überlauf zumindest eines Aufnahmebehälters in dem ersten Behälter aufgefangen werden.

Befindet sich der zweite Behälter zusammen mit dem ersten Behälter in der Überlaufauffangeinrichtung, werden Münzen bei einem Überlauf zumindest eines Aufnahmebehälters in den zweiten Behälter hineingefördert. In dem zweiten Behälter werden somit die Münzen, die nicht mehr in den ihnen jeweils zugeordneten Aufnahmebehältern aufgenommen werden können, aufgefangen. Sollen die in dem zweiten Behälter gesammelten Münzen wiederum zum erneuten Eingeben in die Münzsortiereinrichtung in die Eingabeeinrichtung eingegeben werden, so kann der zweite Behälter von der Überlaufauffangeinrichtung entnommen werden, um die Münzen aus dem zweiten Behälter händisch in die Eingabeeinrichtung einzufüllen.

Dadurch, dass die in die Überlaufauffangeinrichtung hineingelangenden Münzen insgesamt durch ein Entnehmen eines Behälters aus der Überlaufauffangeinrichtung entnommen und wiederum in die Eingabeeinrichtung eingegeben werden können, kann sichergestellt werden, dass die in die Überlaufauffangeinrichtung gelangten Münzen nur insgesamt entnommen und überprüfbar der Münzsortiereinrichtung wiederum vollständig zugeführt werden müssen. Dies ermöglicht eine Kontrolle, ob die entnommenen Münzen auch vollständig wieder eingegeben worden sind, und wirkt auf diese Weise einer Entwendung von Münzen aus der gegebenenfalls ungeschützten Überlaufauffangeinrichtung entgegen.

Die Münzen, die in die Uberlaufauffangeinrichtung gelangen, werden gezählt, so dass stets bekannt ist, welche Anzahl von welchen Münzen sich in der Überlaufauffangeinrichtung befindet. Bei Entnahme des zweiten Behälters und bei Wiedereingabe der Münzen in die Münzsortiereinrichtung werden die wieder eingegebenen Münzen dann erneut gezählt. Weicht die Anzahl der wieder eingegebenen Münzen von der vorher festgestellten Anzahl der Münzen, die sich im zweiten Behälter befunden haben, ab, so deutet dies darauf hin, dass Münzen entwendet worden sind, was unmittelbar registriert und in geeigneter Weise angezeigt wird.

Insbesondere vor dem Hintergrund, dass ein Nutzer sich in der Regel vor der Nutzung an der Münzsortiereinrichtung identifizieren und autorisieren muss, um beispielsweise auf die Überlaufauffangeinrichtung zuzugreifen, wird auf diese Weise möglich, einen potentiellen Entwendungsvorgang einem Nutzer zuzuordnen, so dass ohne weiteres festgestellt werden kann, bei welchem Nutzungsvorgang durch welchen Nutzer eine Entwendung von Münzen stattgefunden hat, sollte es zu einem Entwendungsvorgang gekommen sein.

Die Überlaufauffangeinrichtung kann in einer konkreten Ausgestaltung eine Schublade aufweisen, die entlang einer Auszugsrichtung relativ zu einem Gehäuse der Münzsortiereinrichtung bewegbar ist und in oder an der der erste Behälter und/oder der zweite Behälter anordbar sind. In einer Normalbetriebsstellung ist die Schublade in das Gehäuse der Münzsortiereinrichtung eingeschoben, und zumindest einer der Behälter befindet sich auf der Schublade. Zum Entnehmen beispielsweise des zweiten Behälters kann die Schublade geöffnet werden, so dass auf den zweiten Behälter zugegriffen und dieser von der Schublade entnommen werden kann.

Dadurch, dass zwei Behälter vorgesehen sind, kann sichergestellt werden, dass immer sämtliche in dem zweiten Behälter befindlichen Münzen über die Eingabeeinrichtung wieder eingegeben werden können. Sollte die Eingabeeinrichtung in ihrem Aufnahmevermögen zu klein sein, um sämtliche in dem zweiten Behälter befindliche Münzen in einem Eingabevorgang aufzunehmen, so können die Münzen nach und nach aus dem zweiten Behälter in die Eingabeeinrichtung eingegeben werden, wobei Münzen nach Sortierung und Verarbeitung in der Münzsortiereinrichtung gegebenenfalls in dem ersten Behälter aufgefangen werden können, der ebenfalls entnehmbar an der Schublade angeordnet sein kann.

Der erste Behälter und der zweite Behälter können vorzugsweise ineinander stapelbar sein. Beispielsweise kann der zweite Behälter in den ersten Behälter einsteckbar sein, so dass der zweite Behälter innerhalb des ersten Behälters in der Schublade angeordnet werden kann.

In diesem Zusammenhang ist auch denkbar und möglich, dass weitere Behälter, beispielsweise ein dritter Behälter vorhanden sind, der wiederum in oder an dem ersten Behälter angeordnet werden kann. Ein solcher dritter Behälter kann vorteilhaft sein, um bei Entnahme des zweiten Behälters sicherzustellen, dass nach wie vor zwei Behälter in der Schublade angeordnet sind. Der erste Behälter kann somit ständig in der Schublade verbleiben, während abwechselnd der zweite und der dritte Behälter in den ersten Behälter eingesteckt bzw. aus dem ersten Behälter entnommen werden können.

Die Behälter können beispielsweise eine generelle Kastenform aufweisen und hierzu kastenförmig mit seitlichen Wandungen und einem Boden ausgestaltet sein. In den Behältern können somit Münzen aufgefangen werden, wobei solche Münzen, die bei oder nach dem Sortieren nicht mehr in den jeweils zugeordneten Auffangbehältern aufgenommen werden können, in einen der Behälter der Überlaufauffangeinrichtung fallen und dort somit gesammelt werden.

Die Aufgabe wird auch durch ein Verfahren zum Betreiben einer Münzsortiereinrichtung zum Verarbeiten von Münzen nach Anspruch 7 gelöst, bei dem
- Münzen in eine Eingabeeinrichtung zum Sortieren eingegeben werden,
- eine Sortiervorrichtung die eingegebenen Münzen sortiert,
- sortierte Münzen in eine Mehrzahl von Aufnahmebehältern befördert werden und
- eine Überlaufauffangeinrichtung Münzen nach einem Überlauf zumindest eines

Aufnahmebehälters aufnimmt, wobei eine Zähleinrichtung in die Eingabeeinrichtung eingegebene Münzen und in die Überlaufauffangeinrichtung gelangende Münzen zählt und Münzen zum Wiedereingeben in die Eingabevorrichtung aus der Überlaufauffangeinrichtung entnehmbar und in einem Widereingabevorgang in die Eingabeeinrichtung wiedereingebbar sind. Dabei ist vorgesehen, dass eine Prüfeinrichtung prüft, ob bei einem Wiedereingabevorgang die Anzahl der in die Eingabeeinrichtung wiedereingegebenen Münzen der Anzahl der aus der Überlaufauffangeinrichtung entnommenen Münzen entspricht.

Zu Vorteilen und vorteilhaften Ausgestaltungen soll auf das vorangehend zur Münzsortiereinrichtung Ausgeführte verwiesen werden, das auf das Verfahren analog Anwendung findet.

Die Überlaufauffangeinrichtung weist einen ersten Behälter und einen in oder an dem ersten Behälter anordbaren, zweiten Behälter auf, wobei die Überlaufauffangeinrichtung bei in oder an dem ersten Behälter angeordnetem, zweitem Behälter Münzen nach einem Überlauf zumindest eines Aufnahmebehälters in dem zweiten Behälter auffängt und der zweite Behälter mit darin aufgefangenen Münzen von dem ersten Behälter entnommen werden kann.

Bei nicht in oder an dem ersten Behälter angeordnetem, zweitem Behälter werden Münzen nach einem Überlauf zumindest eines Aufnahmebehälters in dem ersten Behälter aufgefangen.

Ein Wiedereingabevorgang zum Wiedereingeben von Münzen aus der Überlaufauffangeinrichtung in die Eingabeeinrichtung der Münzsortiereinrichtung kann dann folgendermaßen ablaufen:
Zunächst kann vorgesehen sein, dass sich ein Nutzer gegenüber der Münzsortiereinrichtung autorisieren muss. Hierzu kann die Münzsortiereinrichtung beispielsweise ein geeignetes Lesegerät beispielsweise zum Einlesen einer Identifikationskarte oder eines sonstigen Identifikationskennzeichens aufweisen, so dass nach einem erfolgreichen Autorisierungsvorgang die Identität des Nutzers und dessen Berechtigung zur Nutzung und Bedienung der Münzsortiereinrichtung festgestellt ist.

Nach erfolgreicher Autorisierung kann sodann eine Schublade, in oder an der der erste Behälter und der zweite Behälter angeordnet sind, zum Öffnen freigegeben werden, so dass ein Nutzer auf die Überlaufauffangeinrichtung und die darin gespeicherten Münzen zugreifen kann.

Um die Münzen wieder der Münzsortiereinrichtung zum erneuten Sortieren zuzuführen, entnimmt der Nutzer den zweiten Behälter mit den darin angeordneten Münzen, wobei die Anzahl der im zweiten Behälter befindlichen Münzen bekannt und im System gespeichert ist.

Sodann gibt der Nutzer die in dem zweiten Behälter enthaltenen Münzen in die Eingabeeinrichtung ein und führt diese somit der Münzsortiereinrichtung wiederum zu. Der Eingabevorgang muss hierbei nichtnotwendigerweise in einem Zug geschehen. Denkbar und möglich ist auch, dass, abhängig vom Fassungsvermögen der Eingabeeinrichtung, der Nutzer zunächst einen Teil der im zweiten Behälter befindlichen Münzen in die Eingabeeinrichtung einschüttet und sodann, nach Beginn der Verarbeitung der Münzen, weitere Münzen aus dem zweiten Behälter in die Eingabeeinrichtung einfüllt.

Kommt es an einem oder an mehreren Aufnahmebehältern zu einem Überlauf, so dass sortierte Münzen nicht in die zugeordneten Aufnahmebehälter eingeführt werden können, gelangen diese wiederum in die Überlaufauffangeinrichtung, dieses Mal jedoch in den in der Schublade befindlichen ersten Behälter (weil der zweite Behälter ja entnommen worden ist). Die Münzen werden somit in dem ersten Behälter aufgefangen, wobei die Zähleinrichtung die insgesamt eingegebenen Münzen - also die sortierten und den Aufnahmebehältern zugeführten sowie auch die in die Überlaufauffangeinrichtung gelangenden Münzen - zählt.

Die Anzahl der wieder eingegebenen Münzen wird sodann mit der gespeicherten Anzahl der Münzen, die sich in dem zweiten Behälter befunden haben, verglichen. Kommt es zu einer Abweichung, wird dies registriert und kann auf eine Entwendung von Münzen aus dem zweiten Behälter hindeuten, was eindeutig dem die Münzsortiereinrichtung bedienenden Nutzer zugeordnet werden kann. Kommt es zu keiner Abweichung - stimmt also die Anzahl der wieder eingegebenen Münzen mit der Anzahl der vorab im zweiten Behälter erteilten Münzen überein - so ist sichergestellt, dass sämtliche Münzen wieder der Münzsortiereinrichtung zugeführt worden sind, es also zu keiner Entwendung von Münzen gekommen ist.

Die Münzsortiereinrichtung weist vorteilhafterweise eine Sensorik auf, die dazu ausgebildet ist zu erfassen, ob die Schublade geöffnet ist und zumindest ein Behälter sich in der Schublade befindet. Auf diese Weise kann beispielsweise sichergestellt werden, dass ein Wiedereingabevorgang nur dann gestartet werden kann, wenn die Schublade (wieder) geschlossen ist und sich zumindest ein Behälter in der Schublade befindet.

Die Schublade kann zudem über einen Aktor verfügen, der ein Öffnen der Schublade nur dann freigibt, wenn ein Nutzer an der Münzsortiereinrichtung angemeldet und autorisiert ist, und der ansonsten die Schublade verriegelt und ein Öffnen somit verhindert. Ist ein Nutzer autorisiert, so kann er beispielsweise über einen geeigneten Eingabebefahl an einer Befehlseingabeeinrichtung ein Öffnen der Schublade mittels Betätigung des Aktors bewirken, so dass er auf die Überlaufauffangeinrichtung und darin gespeicherte Münzen zugreifen kann.

In weiterem Betrieb können der erste Behälter und der zweite Behälter dann immer abwechselnd verwendet werden. Wird eine Wiedereingabe von Münzen aus dem zweiten Behälter durchgeführt, werden übergelaufene Münzen in dem in der Schublade angeordneten ersten Behälter aufgefangen. Wird hingegen eine Wiedereingabe von Münzen aus dem ersten Behälter durchgeführt, werden übergelaufene Münzen in dem statt des ersten Behälters in der Schublade angeordneten zweiten Behälter aufgefangen. Der erste Behälter und der zweite Behälter können somit immer abwechselnd mit darin angeordneten Münzen entnommen werden, wobei der jeweils andere Behälter dann in die Schublade eingestellt und die Schublade für einen erneuten Wiedereingabevorgang wieder geschlossen wird.

Der der Erfindung zugrunde liegende Gedanke soll nachfolgend anhand der in den Figuren dargestellten Ausführungsbeispiele näher erläutert werden. Es zeigen:
- Fig. 1: eine Ansicht einer Münzsortiereinrichtung;
- Fig. 2: eine schematische Ansicht der Münzsortiereinrichtung mit darin angeordneten Funktionskomponenten;
- Fig. 3: eine schematische, ausschnittsweise Ansicht der Münzsortiereinrichtung, darstellend eine Schublade mit darin angeordneten Behältern einer Überlaufauffangeinrichtung;
- Fig. 4: eine schematische Ansicht eines Wiedereingabevorgangs von in der Überlaufauffangeinrichtung aufgefangenen Münzen in eine Eingabeeinrichtung der Münzsortiereinrichtung;
- Fig. 5: eine schematische Ansicht eines Wiedereingabevorgangs unter Verwendung eines weiteren, dritten Behälters; und
- Fig. 6: eine schematische Ansicht eines Behälters der Überlaufauffangeinrichtung.

Fig. 1 zeigt in einer perspektivischen Übersichtsansicht eine Münzsortiereinrichtung 1, die ein Gehäuse 100 aufweist, in dem unterschiedliche Funktionskomponenten der Münzsortiereinrichtung 1 angeordnet sind.

Die Münzsortiereinrichtung 1 weist eine Eingabevorrichtung 10 in Form eines durch eine Klappe verschließbaren Fachs auf, durch die ein Nutzer Münzen in die Münzsortiereinrichtung 1 eingeben und somit der Einrichtung zum Sortieren zuführen kann. Die Münzsortiereinrichtung 1 weist weiter eine Befehlseingabe- und Anzeigeeinrichtung 13, die beispielsweise als berührungssensitiver Bildschirm ausgestaltet sein kann und über die einerseits Befehle durch einen Nutzer eingegeben und andererseits Hinweise und mögliche Eingaben oder dergleichen angezeigt werden können, und ein Lesegerät 14 in Form eines Kartenlesers auf, über das ein Nutzer sich durch Verwendung einer geeigneten Identifikationskarte identifizieren und dadurch autorisieren kann. Eine Quittungsausgabeeinrichtung 15 ist dazu ausgestaltet, nach einem Eingabevorgang eine geeignete Quittung zu drucken und auszugeben, um dem Nutzer die Anzahl der eingegebenen Münzen und deren Betrag zu quittieren sowie die Korrektheit des Eingabevorgangs anzuzeigen. Über ein Rückgabefach 16 können Münzen oder andere Gegenstände, beispielsweise Münzen einer fremden Währung oder münz-ähnliche Gegenstände, einem Nutzer retourniert werden. Über ein Ausgabefach 17 können sortierte Münzen ausgegeben werden, wobei das Ausgabefach 17 beispielsweise eine Lade umfassen kann, in die sortierte Münzen in unterschiedliche Fächer eingefüllt werden können, so dass durch Entnehmen der Lade ein Satz sortierter Münzen beispielsweise zur Verwendung an einer Kasseneinrichtung erhalten werden kann. Eine Schublade 18 kann beispielsweise einen Behälter in Form eines Transportbehälters aufweisen, in den hinein Münzen beispielsweise zum Transport befördert werden können. Und eine Schublade 19 ist Bestandteil einer Überlaufauffangeinrichtung 2, die nachfolgend noch beschrieben werden soll.

Funktionskomponenten der Münzsortiereinrichtung 1 sind in schematischer Weise in Fig. 2 veranschaulicht. Der Eingabeeinrichtung 10 nachgeschaltet ist eine Sortiereinrichtung 11, die dazu ausgelegt ist, eingegebene Münzen M zu sortieren. Die Sortiereinrichtung 11 kann beispielsweise als Münzvereinzelungsvorrichtung ausgestaltet sein, in der Münzen M vereinzelt, geprüft und einer Sammeleinrichtung mit unterschiedlichen Aufnahmebehältern 12 zugeführt werden, in denen die Münzen M abhängig von ihrer Denomination in sortierter Weise gespeichert und aufbewahrt werden können. Aus den Aufnahmebehältern 12 kann über das Ausgabefach 17 eine geordnete Ausgabe von sortierten Münzen M beispielsweise in Form von gepackten Münzrollen erfolgen.

Jeder Aufnahmebehälter 12 hat ein maximales Fassungsvermögen, über das hinaus der Aufnahmebehälter 12 keine Münzen M aufnehmen kann. Ist ein Aufnahmebehälter 12 maximal gefüllt und kann er somit keine weiteren Münzen M aufnehmen, so kommt es an diesem Aufnahmebehälter 12 zu einem Überlauf. Münzen M, die nicht mehr in einem zugeordneten Aufnahmebehälter 12 aufgenommen werden können, werden einer Überlaufauffangeinrichtung 2 zugeführt, dort aufgefangen und gesammelt.

Die Überlaufauffangeinrichtung 2 weist zwei Behälter 20, 21 auf, die ineinander gesteckt auf der Schublade 19 angeordnet sind. So ist ein zweiter Behälter 21 in einen ersten Behälter 20 eingesteckt und somit von diesem aufgenommen, so dass die Behälter 20, 21 in geschachtelter Weise auf der Schublade 19 angeordnet werden können. An der Schublade 19 können hierbei geeignete Fixierungsmittel vorgesehen sein, mittels derer der erste, äußere Behälter 20 an der Schublade 19 in lösbarer Weise fixiert werden kann, so dass die Behälter 20, 21, wenn sie in die Schublade 19 eingesetzt sind, in definierter Weise an der Schublade 19 gehalten sind.

In einem normalen Betriebszustand befinden sich die Behälter 20, 21 auf der Schublade 19, wobei die Schublade 19 in das Gehäuse 100 der Münzsortiereinrichtung 1 eingeschoben ist. Die Behälter 20, 21 sind somit von dem Gehäuse 100 eingefasst und befinden sich in einer Stellung, in der Münzen M bei Überlauf eines Aufnahmebehälters 12 in den inneren, zweiten Behälter 21 geleitet und dort aufgefangen werden, wie dies schematisch in Fig. 2 dargestellt ist.

Zum Entnehmen von Münzen aus der Überlaufauffangeinrichtung 2 kann die Schublade 19 in eine Auszugsrichtung A (siehe Fig. 3) aus dem Gehäuse 100 der Münzsortiereinrichtung 1 ausgezogen werden, so dass auf die an der Schublade 19 angeordneten Behälter 20, 21 zugegriffen werden kann. Insbesondere kann der in dem ersten Behälter 20 angeordnete, zweite Behälter 21 insgesamt mit darin angeordneten Münzen M entnommen werden, um die Münzen M wiederum in die Eingabeeinrichtung 10 einzuschütten und somit der Münzsortiereinrichtung 1 erneut zuzuführen, wie dies schematisch in Fig. 4 dargestellt ist.

Wie aus Fig. 2 ersichtlich, weist die Münzsortiereinrichtung 1 als weitere Funktionskomponente eine Zähleinrichtung 3 auf, die dazu dient, in die Münzsortiereinrichtung 1 eingegebene Münzen M zu zählen, die Bestände der Aufnahmebehälter 12 zu erfassen und auch solche Münzen M, die in die Überlaufauffangeinrichtung 2 gelangen, zu detektieren und zu zählen. Die Zähleinrichtung 3 gewährleistet somit, dass zu jeder Zeit die in den Aufnahmebehälter 12 gespeicherten Münzen M sowie auch die Anzahl der Münzen M in der Überlaufauffangeinrichtung 2 bekannt sind.

Entnimmt ein Nutzer N, wie in Fig. 4 dargestellt, den zweiten Behälter 21 mit darin angeordneten Münzen M aus dem ersten Behälter 20 der Überlaufauffangeinrichtung 2, so ist die Anzahl der im zweiten Behälter 21 befindlichen Münzen M bekannt. Gibt der Nutzer N die in dem zweiten Behälter 21 gespeicherten Münzen M erneut in die Eingabeeinrichtung 10 ein, so wird wiederum die Anzahl der eingegebenen Münzen M gezählt und durch eine Prüfeinrichtung (4) mit der bekannten Anzahl der vorab im zweiten Behälter 21 befindlichen Münzen M verglichen, so dass kontrolliert wird, ob sämtliche Münzen aus dem zweiten Behälter 21 auch wieder in die Eingabeeinrichtung 10 der Münzsortiereinrichtung 1 eingegeben werden.

Geschieht dies nicht, kann dies auf eine Entwendung von Münzen M aus dem zweiten Behälter 21 hindeuten, was durch die Prüfeinrichtung 4 entsprechend registriert und angezeigt werden kann.

Ein Zugriff auf die Schublade 19 mit den darin befindlichen Behältern 20, 21 erfordert in der Regel zwingend, dass ein Nutzer N sich vorab bei der Münzsortiereinrichtung 1 identifiziert und autorisiert und dazu beispielsweise eine geeignete Identifikationskarte in das Lesegerät 14 einschiebt. Erst dann kann beispielsweise eine Entriegelung der Schublade 19 durch Eingabe eines geeigneten Befehls an der Befehlseingabe- und Anzeigeeinrichtung 13 ermöglicht und somit ein Zugriff auf die Überlaufauffangeinrichtung 2 erlaubt werden.

Der Nutzer N, der den zweiten Behälter 21 zum Zwecke der Wiedereingabe in die Münzsortiereinrichtung 1 entnimmt, ist der Münzsortiereinrichtung 1 somit bekannt. Wird somit bei einem Wiedereingabevorgang durch die Prüfeinrichtung 4 eine Unregelmäßigkeit festgestellt, weil beispielsweise die Anzahl der wieder eingegebenen Münzen von der bekannten Anzahl der vorab im zweiten Behälter 21 enthaltenen Münzen M abweicht, so kann dies registriert und dem Nutzer N eindeutig zugeordnet werden. Ein Nutzer N kann somit nicht unerkannt Münzen M aus der Überlaufauffangeinrichtung 2 entwenden. Ein Zugriff auf die Überlaufauffangeinrichtung 2 ist für einen Nutzer N nur möglich, wenn er sich bei dem System autorisiert hat. Kommt es dann bei einem Vergleich der wieder eingegebenen Münzen M mit der bekannten Anzahl der vorab gespeicherten Münzen M zu einer Unregelmäßigkeit, so ist dies ohne weiteres dem jeweiligen Nutzer N zuordbar.

Dadurch, dass der zweite Behälter 21 insgesamt mit den gesamten darin gespeicherten Münzen M von dem ersten Behälter 20 entnommen werden kann und somit die in dem zweiten Behälter 21 befindlichen Münzen M insgesamt in die Eingabeeinrichtung 10 eingeschüttet werden können, wird möglich, die Anzahl der eingegebenen Münzen M mit der Anzahl der vorab im zweiten Behälter 21 gespeicherten Münzen M zu vergleichen. Bei der Eingabe der Münzen M in die Eingabeeinrichtung 10 und bei wiederum geschlossener Schublade 19 kann die Verarbeitung der Münzen M unmittelbar beginnen, wobei die wieder eingegebenen Münzen M sortiert und den jeweiligen Aufnahmebehältern 12 zugeführt werden und bei einem Überlauf Münzen in dem ersten Behälter 20 der Überlaufauffangeinrichtung 2 aufgefangen werden.

Auch der erste Behälter 20 ist hierbei von der Schublade 19 entnehmbar, so dass bei einem erneuten Wiedereingabevorgang der erste Behälter 20 entnommen und darüber Münzen M in die Münzsortiereinrichtung 1 wieder eingegeben werden können. Der erste Behälter 20 und der zweite Behälter 21 können im weiteren Betrieb somit abwechselnd zum Eingeben und Auffangen der Münzen M verwendet werden.

Es ist auch möglich und denkbar, drei Behälter 20, 21, 22 vorzusehen, wobei der dritte Behälter 22 sich in dem ersten Behälter 20 befindet, wenn Münzen M über den zweiten Behälter 21 wieder eingegeben werden. In diesem Fall können der zweite Behälter 21 und der dritte Behälter 22 abwechselnd verwendet werden und sind jeweils in einem Betriebszustand zum Auffangen von Münzen M in den ersten Behälter 20 eingesteckt.

Die Behälter 20-22 weisen generell eine Kastenform auf, wie dies schematisch in Fig. 6 dargestellt ist. Jeder Behälter 20-22 kann hierbei zwei Griffe 200 aufweisen, so dass der Behälter 20-22 leicht greifbar und aus der Schublade 19 entnehmbar ist.

### Bezugszeichenliste

- 1: Münzsortiereinrichtung
- 10: Eingabeeinrichtung
- 100: Gehäuse
- 11: Sortiereinrichtung
- 12: Aufnahmebehälter
- 13: Befehlseingabe- und Anzeigeeinrichtung
- 14: Lesegerät
- 15: Quittungsausgabeeinrichtung
- 16: Rückgabefach
- 17: Ausgabefach
- 18, 19: Schublade
- 2: Überlaufauffangeinrichtung
- 20: Erster Behälter
- 200: Griff
- 21: Zweiter Behälter
- 22: Dritter Behälter
- 3: Zähleinrichtung
- 4: Prüfeinrichtung
- A: Auszugsrichtung
- M: Münzen

## Patentansprüche

1. Münzsortiereinrichtung (1) zum Verarbeiten von Münzen, mit
- einer Eingabeeinrichtung (10), in die Münzen (M) zum Sortieren eingebbar sind,
- einer Sortiervorrichtung (11) zum Sortieren von über die Eingabeeinrichtung (10) eingegebenen Münzen (M),
- einer Mehrzahl von Aufnahmebehältern (12) zum Aufbewahren von sortierten Münzen (M),
- einer Überlaufauffangeinrichtung (2) zum Aufnehmen von Münzen (M) nach einem Überlauf zumindest eines Aufnahmebehälters (12), wobei Münzen (M) zum Wiedereingeben in die Eingabevorrichtung (10) aus der Überlaufauffangeinrichtung (2) entnehmbar und in einem Widereingabevorgang in die Eingabeeinrichtung (10) wiedereingebbar sind, und
- eine Zähleinrichtung (3) zum Zählen von in die Eingabeeinrichtung (10) eingegebenen Münzen (M) und von in die Überlaufauffangeinrichtung (2) gelangenden Münzen (M),
**gekennzeichnet durch**
eine Prüfeinrichtung (4), die ausgebildet ist zu prüfen, ob bei einem Wiedereingabevorgang die Anzahl der in die Eingabeeinrichtung (10) wiedereingegebenen Münzen (M) der Anzahl der aus der Überlaufauffangeinrichtung (2) entnommenen Münzen (M) entspricht, wobei die Prüfeinrichtung (4) ausgebildet ist, einen Hinweis zu erzeugen, wenn bei einem Wiedereingabevorgang festgestellt wird, dass die Anzahl der in die Eingabeeinrichtung (10) wiedereingegebenen Münzen (M) nicht der Anzahl der aus der Überlaufauffangeinrichtung (2) entnommenen Münzen (M) entspricht, wobei die Überlaufauffangeinrichtung (2) einen ersten Behälter (20) und einen zweiten Behälter (21) zum Auffangen von Münzen (M) aufweist, wobei der zweite Behälter (21) in oder an dem ersten Behälter (20) anordbar ist, wobei die Überlaufauffangeinrichtung (2) derart ausgestaltet ist, dass bei in oder an dem ersten Behälter (20) angeordnetem, zweitem Behälter (21) Münzen (M) nach einem Überlauf zumindest eines Aufnahmebehälters (12) in dem zweiten Behälter (21) aufgefangen werden und der zweite Behälter (21) mit darin aufgefangenen Münzen von dem ersten Behälter (20) entnehmbar ist, wobei die Überlaufauffangeinrichtung (2) derart ausgestaltet ist, dass bei nicht in oder an dem ersten Behälter (20) angeordnetem, zweitem Behälter (21) Münzen (M) nach einem Überlauf zumindest eines Aufnahmebehälters (12) in dem ersten Behälter (21) aufgefangen werden.

2. Münzsortiereinrichtung (1) nach Anspruch 1 , **dadurch gekennzeichnet, dass** die Überlaufauffangeinrichtung (2) eine Schublade (19) aufweist, die entlang einer Auszugsrichtung (A) relativ zu einem Gehäuse (100) der Münzsortiereinrichtung (1) bewegbar ist und in oder an der der erste Behälter (20) und/oder der zweite Behälter (21) anordbar sind.

3. Münzsortiereinrichtung (1) nach Anspruch 2, **dadurch gekennzeichnet, dass** der erste und/oder der zweite Behälter (20) von der Schublade (19) entnehmbar ist.

4. Münzsortiereinrichtung (1) nach einem der vorangehenden Ansprüche, **dadurch gekennzeichnet, dass** der zweite Behälter (21) in den ersten Behälter (20) einsteckbar ist.

5. Münzsortiereinrichtung (1) nach einem der vorangehenden Ansprüche, **dadurch gekennzeichnet, dass** die Überlaufauffangeinrichtung (2) einen dritten Behälter (22) aufweist, der in oder an dem ersten Behälter (20) und/oder dem zweiten Behälter (21) anordbar ist.

6. Münzsortiereinrichtung (1) nach einem der vorangehenden Ansprüche, **dadurch gekennzeichnet, dass** die Behälter (20-22) eine Kastenform aufweisen.

7. Verfahren zum Betreiben einer Münzsortiereinrichtung (1) zum Verarbeiten von Münzen, bei dem
- Münzen (M) in eine Eingabeeinrichtung (10) zum Sortieren eingegeben werden,
- eine Sortiervorrichtung (11) die eingegebenen Münzen (M) sortiert,
- sortierte Münzen in eine Mehrzahl von Aufnahmebehältern (12) befördert werden und
- eine Überlaufauffangeinrichtung (2) Münzen (M) nach einem Überlauf zumindest eines Aufnahmebehälters (12) aufnimmt,
wobei eine Zähleinrichtung (3) in die Eingabeeinrichtung (10) eingegebene Münzen (M) und in die Überlaufauffangeinrichtung (2) gelangende Münzen (M) zählt und Münzen (M) zum Wiedereingeben in die Eingabevorrichtung (10) aus der Überlaufauffangeinrichtung (2) entnehmbar und in einem Widereingabevorgang in die Eingabeeinrichtung (10) wiedereingebbar sind,
**dadurch gekennzeichnet,**
**dass** eine Prüfeinrichtung (4) prüft, ob bei einem Wiedereingabevorgang die Anzahl der in die Eingabeeinrichtung (10) wiedereingegebenen Münzen (M) der Anzahl der aus der Überlaufauffangeinrichtung (2) entnommenen Münzen (M) entspricht, wobei die Prüfeinrichtung (4) einen Hinweis erzeugt, wenn bei einem Wiedereingabevorgang festgestellt wird, dass die Anzahl der in die Eingabeeinrichtung (10) wiedereingegebenen Münzen (M) nicht der Anzahl der aus der Überlaufauffangeinrichtung (2) entnommenen Münzen (M) entspricht, wobei die Überlaufauffangeinrichtung (2) einen ersten Behälter (20) und einen in oder an dem ersten Behälter (20) anordbaren, zweiten Behälter (21) aufweist, wobei die Überlaufauffangeinrichtung (2) bei in oder an dem ersten Behälter (20) angeordnetem, zweitem Behälter (21) Münzen (M) nach einem Überlauf zumindest eines Aufnahmebehälters (12) in dem zweiten Behälter (21) auffängt und der zweite Behälter (21) mit darin aufgefangenen Münzen von dem ersten Behälter (20) entnehmbar ist, wobei bei nicht in oder an dem ersten Behälter (20) angeordnetem, zweitem Behälter (21) Münzen (M) nach einem Überlauf zumindest eines Aufnahmebehälters (12) in dem ersten Behälter (21) aufgefangen werden.

8. Verfahren nach Anspruch 7, **dadurch gekennzeichnet, dass**
- ein Nutzer (N) sich gegenüber der Münzsortiereinrichtung (1) autorisiert,
- nach erfolgreicher Autorisierung eine Schublade (19), in oder an der der erste Behälter (20) und der zweite Behälter (21) angeordnet sind, zum Öffnen freigegeben wird,
- der Nutzer (N) den zweiten Behälter (21) mit einer darin angeordneten ersten Anzahl von Münzen (M) von dem ersten Behälter (20) entnimmt,
- der Nutzer (N) in dem zweiten Behälter (21) enthaltene Münzen (M) in die Eingabeeinrichtung (10) in einem Wiedereingabevorgang eingibt,
- Münzen (M) nach einem Überlauf zumindest eines Aufnahmebehälters (12) in dem ersten Behälter (21) aufgefangen werden und
- die Prüfeinrichtung (4) prüft, ob die Anzahl der bei dem Eingabevorgang eingegeben Münzen (M) mit der ersten Anzahl von Münzen (M) übereinstimmt.

## Claims

1. Coin sorting device (1) for processing coins, comprising
- an insertion device (10) into which coins (M) for sorting are insertable,
- a sorting device (11) for sorting coins (M) inserted via the insertion device (10),
- a plurality of receiving containers (12) for storing sorted coins (M),
- an overflow collecting device (2) for receiving coins (M) after at least one receiving container (12) has overflowed, wherein coins (M) for reinserting into the insertion device (10) are removable from the overflow collecting device (2) and are reinsertable into the insertion device (10) in a reinserting operation, and
- a counting device (3) for counting coins (M) inserted into the insertion device (10) and coins (M) passing into the overflow collecting device (2),
**characterized by**
a checking device (4) which is designed to check whether, in the event of a reinserting operation, the number of coins (M) reinserted into the insertion device (10) corresponds to the number of coins (M) removed from the overflow collecting device (2), wherein the checking device (4) is designed to produce an indication if it is determined during a reinserting operation that the number of coins (M) reinserted into the insertion device (10) does not correspond to the number of coins (M) removed from the overflow collecting device (2), wherein the overflow collecting device (2) has a first container (20) and a second container (21) for collecting coins (M), wherein the second container (21) is arrangeable in or on the first container (20), wherein the overflow collecting device (2) is designed in such a manner that, with a second container (21) arranged in or on the first container (20), after at least one receiving container (12) has overflowed, coins (M) are collected in the second container (21), and the second container (21) with coins collected therein is removable from the first container (20), wherein the overflow collecting device (2) is designed in such a manner that, with the second container (21) not arranged in or on the first container (20), after at least one receiving container (12) has overflowed, coins (M) are collected in the first container (21).

2. Coin sorting device (1) according to Claim 1, **characterized in that** the overflow collecting device (2) has a drawer (19) which is movable relative to a housing (100) of the coin sorting device (1) along a pull-out direction (A) and in or on which the first container (20) and/or the second container (21) are arrangeable.

3. Coin sorting device (1) according to Claim 2, **characterized in that** the first and/or second container (20) is removable from the drawer (19).

4. Coin sorting device (1) according to one of the preceding claims, **characterized in that** the second container (21) is insertable in to the first container (20).

5. Coin sorting device (1) according to one of the preceding claims, **characterized in that** the overflow collecting device (2) has a third container (22) which is arrangeable in or on the first container (20) and/or the second container (21).

6. Coin sorting device (1) according to one of the preceding claims, **characterized in that** the containers (20-22) have a box shape.

7. Method for operating a coin sorting device (1) for processing coins, in which
- coins (M) are inserted into an insertion device (10) for sorting,
- a sorting device (11) sorts the inserted coins (M),
- sorted coins are conveyed into a plurality of receiving containers (12), and
- an overflow collecting device (2) receives coins (M) after at least one receiving container (12) has overflowed,
wherein a counting device (3) counts coins (M) inserted into the insertion device (10) and coins (M) passing into the overflow collecting device (2), and coins (M) for reinserting into the insertion device (10) are removable from the overflow collecting device (2) and are reinsertable into the insertion device (10) in a reinserting operation,
**characterized**
**in that** a checking device (4) checks whether, in the event of a reinserting operation, the number of coins (M) reinserted into the insertion device (10) corresponds to the number of coins (M) removed from the overflow collecting device (2), wherein the checking device (4) produces an indication if it is determined during a reinserting operation that the number of coins (M) reinserted into the insertion device (10) does not correspond to the number of coins (M) removed from the overflow collecting device (2), wherein the overflow collecting device (2) has a first container (20) and a second container (21) which is arrangeable in or on the first container (20), wherein, with a second container (21) arranged in or on the first container (20), after at least one receiving container (12) has overflowed, the overflow collecting device (2) collects coins (M) in the second container (21), and the second container (21) with coins collected therein can be removed from the first container (20), wherein, with a second container (21) not arranged in or on the first container (20), after at least one receiving container (12) has overflowed, coins (M) are collected in the first container (21).

8. Method according to Claim 7, **characterized in that**
- a user (N) is authorized in relation to the coin sorting device (1),
- after authorization has taken place, a drawer (19), in or on which the first container (20) and the second container (21) are arranged, is released for opening,
- the user (N) removes the second container (21) with a first number of coins (M) arranged therein from the first container (20),
- the user (N) inserts coins (M) contained in the second container (21) into the insertion device (10) in a reinserting operation,
- after at least one receiving container (12) has overflowed, coins (M) are collected in the first container (21), and
- the checking device (4) checks whether the number of coins (M) inserted in the insertion operation corresponds to the first number of coins (M).

## Revendications

1. Dispositif de tri de pièces de monnaie (1) pour manipuler des pièces de monnaie, comprenant
- un dispositif d'introduction (10) dans lequel on peut introduire des pièces de monnaie (M) pour le tri,
- un dispositif de tri (11) pour trier des pièces de monnaie (M) introduites par l'intermédiaire du dispositif d'introduction (10),
- une pluralité de réceptacles (12) pour stocker des pièces de monnaie (M) triées,
- un dispositif de collecte de débordement (2) pour recevoir des pièces de monnaie (M) après un débordement d'au moins un réceptacle (12), des pièces de monnaie (M) pouvant être retirées du dispositif de collecte de débordement (2) pour la réintroduction dans le dispositif d'introduction (10) et pouvant être réintroduites dans le dispositif d'introduction (10) dans un processus de réintroduction, et
- un dispositif de comptage (3) pour compter des pièces de monnaie (M) introduites dans le dispositif d'introduction (10) et des pièces de monnaie (M) atteignant le dispositif de collecte de débordement (2),
**caractérisé par**
un dispositif de contrôle (4) qui est réalisé pour contrôler si lors d'un processus de réintroduction, le nombre des pièces de monnaie (M) réintroduites dans le dispositif d'introduction (10) correspond au nombre des pièces de monnaie (M) retirées du dispositif de collecte de débordement (2), le dispositif de contrôle (4) étant réalisé pour générer une indication quand on constate lors d'un processus de réintroduction que le nombre des pièces de monnaie (M) réintroduites dans le dispositif d'introduction (10) ne correspond pas au nombre des pièces de monnaie (M) retirées du dispositif de collecte de débordement (2), le dispositif de collecte de débordement (2) présentant un premier conteneur (20) et un deuxième conteneur (21) pour collecter des pièces de monnaie (M), le deuxième conteneur (21) pouvant être disposé dans ou sur le premier conteneur (20), le dispositif de collecte de débordement (2) étant configuré de telle sorte que lorsque le deuxième conteneur (21) est disposé dans ou sur le premier conteneur (20), des pièces de monnaie (M) sont collectées dans le deuxième conteneur (21) après un débordement d'au moins un réceptacle (12), et le deuxième conteneur (21) peut être retiré du premier conteneur (20) avec des pièces de monnaie collectées dans celui-ci, le dispositif de collecte de débordement (2) étant configuré de telle sorte que lorsque le deuxième conteneur (21) n'est pas disposé dans ou sur le premier conteneur (20), des pièces de monnaie (M) sont collectées dans le premier conteneur (21) après un débordement d'au moins un réceptacle (12).

2. Dispositif de tri de pièces de monnaie (1) selon la revendication 1, **caractérisé en ce que** le dispositif de collecte de débordement (2) présente un tiroir (19) qui peut être déplacé le long d'une direction d'extraction (A) par rapport à un boîtier (100) du dispositif de tri de pièces de monnaie (1), et peut être disposé dans ou sur le premier conteneur (20) et/ou le deuxième conteneur (21).

3. Dispositif de tri de pièces de monnaie (1) selon la revendication 2, **caractérisé en ce que** le premier et/ou le deuxième conteneur (20) peuvent être retirés du tiroir (19).

4. Dispositif de tri de pièces de monnaie (1) selon l'une quelconque des revendications précédentes, **caractérisé en ce que** le deuxième conteneur (21) peut être emboîté dans le premier conteneur (20).

5. Dispositif de tri de pièces de monnaie (1) selon l'une quelconque des revendications précédentes, **caractérisé en ce que** le dispositif de collecte de débordement (2) présente un troisième conteneur (22) qui peut être disposé dans ou sur le premier conteneur (20) et/ou le deuxième conteneur (21).

6. Dispositif de tri de pièces de monnaie (1) selon l'une quelconque des revendications précédentes, **caractérisé en ce que** les conteneurs (20 à 22) présentent une forme de caisson.

7. Procédé permettant de faire fonctionner un dispositif de tri de pièces de monnaie (1) pour manipuler des pièces de monnaie, dans lequel
- des pièces de monnaie (M) sont introduites dans un dispositif d'introduction (10) pour le tri,
- un dispositif de tri (11) trie les pièces de monnaie (M) introduites,
- des pièces de monnaie triées sont acheminées dans une pluralité de réceptacles (12), et
- un dispositif de collecte de débordement (2) reçoit des pièces de monnaie (M) après un débordement d'au moins un réceptacle (12),
un dispositif de comptage (3) comptant des pièces de monnaie (M) introduites dans le dispositif d'introduction (10) et des pièces de monnaie (M) atteignant le dispositif de collecte de débordement (2), et des pièces de monnaie (M) pouvant être retirées du dispositif de collecte de débordement (2) pour la réintroduction dans le dispositif d'introduction (10) et pouvant être réintroduites dans le dispositif d'introduction (10) lors d'un processus de réintroduction,
**caractérisé en ce qu'**un dispositif de contrôle (4) contrôle si lors d'un processus de réintroduction le nombre des pièces de monnaie (M) réintroduites dans le dispositif d'introduction (10) correspond au nombre des pièces de monnaie (M) retirées du dispositif de collecte de débordement (2), le dispositif de contrôle (4) générant une indication quand on constate lors d'un processus de réintroduction que le nombre des pièces de monnaie (M) réintroduites dans le dispositif d'introduction (10) ne correspond pas au nombre des pièces de monnaie (M) retirées du dispositif de collecte de débordement (2), le dispositif de collecte de débordement (2) présentant un premier conteneur (20) et un deuxième conteneur (21) qui peut être disposé dans ou sur le premier conteneur (20), dans lequel, lorsque le deuxième conteneur (21) est disposé dans ou sur le premier conteneur (20), le dispositif de collecte de débordement (2) collecte des pièces de monnaie (M) dans le deuxième conteneur (21) après un débordement d'au moins un réceptacle (12), et le deuxième conteneur (21) peut être retiré du premier conteneur (20) avec des pièces de monnaie collectées dans celui-ci, dans lequel, lorsque le deuxième conteneur (21) n'est pas disposé dans ou sur le premier conteneur (20), le dispositif de collecte de débordement (2) collecte des pièces de monnaie (M) dans le premier conteneur (21) après un débordement d'au moins un réceptacle (12).

8. Procédé selon la revendication 7, **caractérisé en ce que**
- un utilisateur (N) effectue une autorisation auprès du dispositif de tri de pièces de monnaie (1),
- après une autorisation réussie, un tiroir (19) dans ou sur lequel sont disposés le premier conteneur (20) et le deuxième conteneur (21) est libéré pour l'ouverture,
- l'utilisateur (N) retire du premier conteneur (20) le deuxième conteneur (21) avec un premier nombre de pièces de monnaie (M) disposées dans celui-ci,
- l'utilisateur (N) introduit des pièces de monnaie (M) contenues dans le deuxième conteneur (21) dans le dispositif d'introduction (10) dans un processus de réintroduction,
- après un débordement d'au moins un réceptacle (12), des pièces de monnaie (M) sont collectées dans le premier conteneur (21), et
- le dispositif de contrôle (4) contrôle si le nombre des pièces de monnaie (M) introduites lors du processus d'introduction coïncide avec le premier nombre de pièces de monnaie (M).
